# EUROPÄISCHE PATENTANMELDUNG

(11) **EP 4 691 304 A1**
(43) Veröffentlichungstag der Anmeldung: **11.02.2026**
(21) Anmeldenummer: 24193228.4
(22) Anmeldetag: 06.08.2024
(51) Int. Cl.: A42B 1/244, A42B 1/248, A42C 5/02

(54) **SCHWEISSBAND FÜR EINE KOPFBEDECKUNG UND KOMBINATION DES SCHWEISSBANDS MIT DERSELBEN**

(71) Anmelder: Zils, Oliver, 56727 Mayen (DE)
(72) Erfinder: Zils, Oliver, 56727 Mayen (DE)
(74) Vertreter: Farago-Schauer, Peter Andreas

(57) **Zusammenfassung**

Die vorliegende Erfindung betrifft eine Kombination aus einer Kopfbedeckung (1) und einem Schweißband (10), wobei die Kopfbedeckung (1) einen in seinem hinteren Bereich angeordnete schlauchförmige Verschluss (2) aufweist, wobei das Schweißband (10) einen saugfähigen Stoff aufweist, um mit dem saugfähigen Stoff Schweiß eines Trägers der Kopfbedeckung (1) aufzunehmen, wobei der saugfähige Stoff mindestens die in einem an der Kopfbedeckung (1) angebrachten Zustand nach innen gewandte Seite des Schweißbandes (10) abdeckt, wobei das Schweißband (10) in einem an der Kopfbedeckung (1) angebrachten Zustand schlauchförmig ausgebildet ist, und wobei das Schweißband (10) lösbar an dem schlauchförmigen Verschluss (2) der Kopfbedeckung (1) befestigt werden kann.

## Beschreibung

Die Erfindung betrifft ein Schweißband für eine Kopfbedeckung sowie eine Kombination aus dem Schweißband mit einer Kopfbedeckung.

Im Stand der Technik sind Schweißbänder an sich bereits bekannt. Die gängigen Schweißbänder werden beispielsweise am Handgelenk oder als Stirnband um den Kopf getragen. Wenn zusätzlich zu dem Schweißband am Handgelenk eine Kopfbedeckung getragen wird, dann muss diese jedes Mal abgenommen werden, wenn Schweiß von der Stirn entfernt werden soll. Bei einem Schweißband um den Kopf ist eine zusätzliche Kopfbedeckung nur eingeschränkt möglich.

Der hier vorliegenden Erfindung liegt die Aufgabe zugrunde, dem Stand der Technik eine Verbesserung oder eine Alternative zur Seite zu stellen. Insbesondere liegt der Erfindung die Aufgabe zugrunde, ein Schweißband bereitzustellen, welches sich leicht mit einer Kopfbedeckung kombinieren lässt, und eine passive Aufnahme von Schweiß zu ermöglichen.

Nach einem ersten Aspekt löst die gestellte Aufgabe ein Schweißband für eine Kopfbedeckung, wobei das Schweißband einen saugfähigen Stoff aufweist, um mit dem saugfähigen Stoff Schweiß eines Trägers der Kopfbedeckung aufzunehmen. Der saugfähige Stoff deckt dabei mindestens die in einem an der Kopfbedeckung angebrachten Zustand nach innen gewandte Seite des Schweißbandes ab. Das Schweißband ist in einem an der Kopfbedeckung angebrachten Zustand schlauchförmig ausgebildet. Das Schweißband kann ferner lösbar an der Kopfbedeckung befestigt werden.

Begrifflich sei hierzu Folgendes erläutert:
Es sei ausdrücklich darauf hingewiesen, dass im Rahmen der hier vorliegenden Patentanmeldung unbestimmte Artikel und unbestimmte Zahlenangaben, wie "ein...", "zwei..." usw., im Regelfall als mindestens-Angaben zu verstehen sein sollen, also als "mindestens ein...", "mindestens zwei..." usw., sofern sich nicht etwa aus dem Kontext oder dem konkreten Text einer bestimmten Stelle ergibt, dass etwa dort nur "genau ein...", "genau zwei..." usw. gemeint sein soll. Weiterhin sind alle Zahlenangaben sowie Angaben zu Verfahrensparametern und/oder Vorrichtungsparametern im technischen Sinne zu verstehen, d.h. als mit den üblichen Toleranzen versehen. Auch aus der expliziten Angabe der Einschränkung "wenigstens" oder "mindestens" o.Ä. darf nicht geschlossen werden, dass bei der einfachen Verwendung von "ein", also ohne die Angabe von "wenigstens" o.Ä., ein "genau ein" gemeint ist.

Unter einem saugfähigen Stoff ist im Rahmen der vorliegenden Erfindung insbesondere ein Stoff zu verstehen, welcher zur Aufnahme von Wasser und wasserbasierten Gemischen ausgebildet ist, beispielsweise Baumwolle. Die in einem an der Kopfbedeckung angebrachten Zustand nach innen gewandte Seite des Schweißbandes ist mit anderen Worten die Seite, welche dem Kopf des Trägers der Kopfbedeckung zugewandt ist, um den Schweiß vom Kopf aufzunehmen. Je nach Trageweise kann das Schweißband den Schweiß vom Nacken, von der Stirn oder von den Schläfenseiten aufnehmen.

Die Beschreibung "schlauchförmig ausgebildet" bezeichnet vorzugsweise, dass das Schweißband als ein länglicher Hohlkörper oder, vereinfacht ausgedrückt, in Form eines Schlauches ausgebildet ist. Die Beschreibung "kann lösbar befestigt werden" drückt insbesondere aus, dass das Schweißband zerstörungs- und werkzeugfrei an der Kopfbedeckung befestigt und wieder von der Kopfbedeckung gelöst werden kann.

Es ist vorteilhaft, wenn das Schweißband in einem an der Kopfbedeckung nicht angebrachten Zustand flächig und faltbar ausgebildet ist und ein Haltemittel aufweist, um mittels des Haltemittels an der Kopfbedeckung lösbar befestigt zu werden. Unter "flächig" ist insbesondere zu verstehen, dass das Schweißband eine im Vergleich zu Länge und Breite des Schweißbands geringe Höhe aufweist. Mit "faltbar" sei vorzugsweise ausgedrückt, dass das Schweißband flexibel ist und sich ohne Beschädigung falten lässt.

Es kann vorgesehen sein, dass das Schweißband mindestens zwei, insbesondere drei, Flächen aufweist, wobei die Flächen jeweils durch eine Falte separiert sind, um eine Faltung der Flächen um die jeweils zwischen den Flächen liegende Falte zu ermöglichen. Mit anderen Worten, das Schweißband liegt als eine größere Gesamtfläche vor, welche durch mindestens eine Falte in mindestens zwei kleinere Flächen unterteilt wird. Bei der Faltung werden die jeweils außen liegenden, zur Falte parallelen, Kanten einander zugeführt.

In einer möglichen Ausführungsform ist das Haltemittel als ein Klettverschluss in Form von wenigstens zwei in einem befestigten Zustand des Schweißbands komplementären Klettflächen ausgebildet. Zur Befestigung des Schweißbands an der Kopfbedeckung werden demnach die komplementären Klettflächen zusammengefügt und zum Lösen des Schweißbands von der Kopfbedeckung entsprechend voneinander getrennt.

Es ist denkbar, dass das Haltemittel als ein Druckknopfverschluss in Form wenigstens eines Paares aus zwei in einem befestigten Zustand des Schweißbands komplementären Druckknöpfen ausgebildet ist. Zur Befestigung des Schweißbands an der Kopfbedeckung werden demnach die komplementären Druckknöpfe zusammengefügt und zum Lösen des Schweißbands von der Kopfbedeckung entsprechend voneinander getrennt.

Ferner ist möglich, dass das Haltemittel in Form von Wickelschlaufen ausgebildet ist. Unter "Wickelschlaufen" ist insbesondere eine Befestigung mittels eines oder mehrerer Fäden zu verstehen, die beispielsweise verknotet werden.

In einem weiteren Beispiel ist das Haltemittel als Reißverschluss ausgebildet.

Zudem kann das Haltemittel als Magnetverschluss ausgebildet sein.

Auch sind Kombinationen von Haltemitteln denkbar, beispielsweise Klettverschluss und Druckkopf oder Klettverschluss und Magnetverschluss oder Druckkopf und Magnetverschluss usw.

Das Schweißband kann außerdem immer, insbesondere in einem an der Kopfbedeckung nicht angebrachten Zustand, schlauchförmig sein. Unter "schlauchförmig" ist im Rahmen der vorliegenden Erfindung insbesondere zu verstehen, dass das Schweißband in Umfangsrichtung keine Öffnung aufweist. So kann dieses beispielsweise in Umfangsrichtung fest vernäht sein.

Auch ist vorteilhaft, wenn der saugfähige Stoff Frotteeware ist. Frotteeware ist insbesondere durch in den Stoff eingebrachte Schlingen gekennzeichnet, die ein größeres Volumen des Stoffes ergeben und dadurch relativ viel Flüssigkeit aufnehmen können. Ferner denkbar ist auch die Verwendung von Baumwolle oder Vlies als saugfähiger Stoff.

Zudem kann das Schweißband vorteilhaft elastisch sein. Elastizität ist im Rahmen der vorliegenden Erfindung die Eigenschaft eines Körpers oder Werkstoffes, unter Krafteinwirkung seine Form zu verändern und bei Wegfall der einwirkenden Kraft in die Ursprungsform zurückzukehren.

Ferner kann vorgesehen sein, dass das Schweißband weiterhin Gummi, Silikon und/oder Latex einschließt. Im Rahmen der vorliegenden Erfindung kann das Schweißband mehrere verschiedene Materialien umfassen, sodass es beispielsweise eine heterogene Struktur oder mehrere Schichten aufweist. Das Gummi, Silikon und/oder Latex ist zum Beispiel als umlaufender Faden in das Schweißband eingearbeitet, um die Elastizität bereitzustellen. Das Schweißband als solches kann auch aus Gummi, Silikon und/oder Latex ausgebildet sein, wobei der saugfähige Stoff auf dem Gummi, Silikon und/oder Latex angebracht wird. In dieser Ausgestaltung wird eine Basis aus Gummi, Silikon und/oder Latex gebildet, auf der der saugfähige Stoff flächig etwa durch Kleben angebracht wird. Andere Verbindungsweisen zwischen dem saugfähigen Stoff und dem Gummi, Silikon und/oder Latex, die dem Fachmann geläufig sind, können erfindungsgemäß ebenfalls eingesetzt werden.

In einem weiteren Beispiel schließt das Schweißband weiterhin Leuchtmittel ein, die vorzugsweise als LEDs ausgebildet sind, und/oder das Schweißband schließt einen Schriftzug ein. Die LEDs und/oder der Schriftzug sind vorzugsweise in dem an der Kopfbedeckung angebrachten Zustand an der nach außen gerichteten Seite des Schweißbandes angeordnet oder von dieser Seite aus sichtbar. In dieser Ausgestaltung kann das Schweißband vorteilhaft Gummi, Silikon und/oder Latex umfassen, da diese Materialien eine stabilere Grundlage für die LEDs bilden und sich leichter beschriften lassen.

In einer vorteilhaften Ausführungsform schließt das Schweißband einen fluoreszierenden Stoff ein. Fluoreszenz ist die spontane Emission von Licht kurz nach der Anregung eines Materials durch Licht. Vereinfacht ausgedrückt leuchtet das Schweißband nach Einwirkung von Licht anschließend ohne weitere Einwirkung von Licht, beispielsweise bei Nacht oder in einem dunklen Raum.

Nach einem zweiten Aspekt der Erfindung wird die gestellte Aufgabe gelöst durch eine Kombination aus einer Kopfbedeckung und einem Schweißband gemäß der vorliegenden Erfindung.

In der Kombination können eine Länge und eine Breite des Schweißbands in einem an der Kopfbedeckung angebrachten Zustand ausgebildet sein, um das Schweißband an einem Verschluss der Kopfbedeckung zu befestigen und den Verschluss in dem an der Kopfbedeckung befestigten Zustand des Schweißbands zu mindestens 50 % zu verdecken. Mit anderen Worten sind, wenn das Schweißband an dem Verschluss der Kopfbedeckung angebracht ist, weniger als 50 % des Verschlusses der Kopfbedeckung von außen sichtbar.

Es ist denkbar, dass der Verschluss der Kopfbedeckung als ein Druckknopf-, Klett- oder Klemmverschluss oder als elastisches Band ausgebildet ist.

Ferner ist vorteilhaft, wenn die Kopfbedeckung als eine Baseballkappe ausgebildet ist. Alternativ sind auch andere Arten von Kopfbedeckungen denkbar, wie beispielsweise Mützen, Hüte oder Stetson-Mützen.

Ein weiterer Aspekt der Erfindung betrifft ein Schweißband für einen Brillenbügel, wobei das Schweißband einen saugfähigen Stoff aufweist, um mit dem saugfähigen Stoff Schweiß eines Trägers der Brille aufzunehmen. Der saugfähige Stoff deckt mindestens die nach innen gewandte Seite des Schweißbandes in einem an dem Brillenbügel angebrachten Zustand ab. Ferner ist das Schweißband in einem an dem Brillenbügel angebrachten Zustand schlauchförmig ausgebildet und das Schweißband kann lösbar an dem Brillenbügel befestigt werden.

Das Schweißband ist insbesondere nach Befestigung an dem Brillenbügel entweder an dem Brillenbügel entlang verschiebbar oder verbleibt nach Befestigung in einem vorgegebenen Bereich des Brillenbügels, beispielsweise im Bereich der Schläfen des Trägers der Brille.

Das Schweißband für einen Brillenbügel kann ferner eines oder mehrere der Merkmale des voranstehend beschriebenen Schweißbands für eine Kopfbedeckung aufweisen.

Die Erfindung sei nachstehend anhand von Ausführungsbeispielen unter Bezugnahme auf die Zeichnungen näher erläutert. Dort zeigen
- Fig. 1: eine erste mögliche Ausführungsform des erfindungsgemäßen Schweißbands,
- Fig. 2: den ersten Schritt des Anbringens der ersten möglichen Ausführungsform des erfindungsgemäßen Schweißbands an einer Kopfbedeckung,
- Fig. 3: den zweiten Schritt des Anbringens der ersten möglichen Ausführungsform des erfindungsgemäßen Schweißbands an einer Kopfbedeckung,
- Fig. 4: die erste mögliche Ausführungsform des erfindungsgemäßen Schweißbands in einem an der Kopfbedeckung angebrachten Zustand,
- Fig. 5: die erste mögliche Ausführungsform des erfindungsgemäßen Schweißbands mit einem Schriftzug in einem an der Kopfbedeckung angebrachten Zustand,
- Fig. 6: den ersten Schritt des Anbringens einer zweiten möglichen Ausführungsform des erfindungsgemäßen Schweißbands an einer Kopfbedeckung,
- Fig. 7: den zweiten Schritt des Anbringens einer zweiten möglichen Ausführungsform des erfindungsgemäßen Schweißbands an der Kopfbedeckung,
- Fig. 8: die erste mögliche Ausführungsform des erfindungsgemäßen Schweißbands in einem an einer Brille angebrachten Zustand.

Der grundlegende Aufbau des Schweißbandes 10 gemäß der Erfindung sei nachstehend zunächst anhand einer ersten Ausführungsform in Figur 1 aufgezeigt.

Das Schweißband 10 ist flächig und faltbar ausgebildet und weist ein Haltemittel 111, 131 auf. Das Schweißband 10 weist gemäß dieser Ausführungsform ferner drei Flächen 11, 12, 13 auf, welche durch zwei Kanten 14 separiert sind. Es ist jedoch erfindungsgemäß auch denkbar, dass lediglich zwei oder mehr als drei Flächen vorliegen, welche jeweils durch eine Kante separiert sind.

Das Schweißband 10 weist als Haltemittel 111, 131 auf einer Seite einer der Flächen 11, 12, 13 eine Klettfläche 111, 131 auf, welche nach Faltung zu einer zweiten Klettfläche 111, 131 auf einer zweiten Fläche 11, 12, 13 des Schweißbands 10 komplementär ist.

Als alternative Haltemittel 111, 131 sind auch mindestens ein Druckknopfverschluss, Wickelschlaufen, ein Reißverschluss, ein Magnetverschluss oder Kombinationen verschiedener vorstehend beschriebener Haltemittel 111, 131 denkbar.

Das Schweißband 10 weist zudem einen saugfähigen Stoff auf. Der saugfähige Stoff kann beispielsweise Frotteeware, Baumwolle oder Vlies sein. Der saugfähige Stoff liegt in dieser Ausführungsform als eine der Flächen 12 des Schweißbands 10 vor, welche dem Kopf eines Trägers der Kopfbedeckung 1 zugewandt ist, um den Schweiß von dem Kopf des Trägers aufnehmen zu können. Es ist auch denkbar, dass der saugfähige Stoff nur auf eine Seite der Fläche 12 aufgetragen ist, oder dass das Schweißband 10 vollständig aus dem saugfähigen Stoff besteht oder mit diesem umhüllt ist.

Das Schweißband 10 ist ferner vorzugsweise elastisch und kann weiterhin Gummi, Silikon und/oder Latex einschließen, wobei der saugfähige Stoff auf der mindestens einen Seite auf dem Gummi, Silikon und/oder Latex befestigt, insbesondere geklebt oder auflaminiert, ist. Auch ist möglich, dass das Schweißband 10 einen fluoreszierenden Stoff einschließt, um in einer dunklen Umgebung nach vorheriger Lichteinwirkung zu leuchten.

Im Rahmen der vorliegenden Erfindung kann das Schweißband 10 mehrere verschiedene Materialien umfassen, sodass es beispielsweise eine heterogene Struktur oder mehrere Schichten aufweist. Das Gummi, Silikon und/oder Latex ist zum Beispiel als umlaufender Faden in das Schweißband 10 eingearbeitet, um die Elastizität bereitzustellen. Das Schweißband 10 als solches kann auch aus Gummi, Silikon und/oder Latex ausgebildet sein, wobei der saugfähige Stoff auf dem Gummi, Silikon und/oder Latex angebracht wird. In dieser Ausgestaltung wird eine Basis aus Gummi, Silikon und/oder Latex gebildet, auf der der saugfähige Stoff flächig durch Verbinden, insbesondere Kleben oder Auflaminieren, angebracht wird. Andere Verbindungsweisen zwischen dem saugfähigen Stoff und dem Gummi, Silikon und/oder Latex, die dem Fachmann geläufig sind, können erfindungsgemäß ebenfalls eingesetzt werden.

Der Faltvorgang des Schweißbands 10 gemäß der ersten Ausführungsform aus Figur 1 um einen Verschluss 2 einer Kopfbedeckung 1 ist schrittweise in den Figuren 2 bis 4 dargestellt.

So ist in Fig. 2 der erste Schritt der Faltung dargestellt, in dem eine erste der drei Flächen 13 des Schweißbands 10 nach innen um einen Verschluss 2 einer Kopfbedeckung 1 gefaltet wird.

Der Verschluss 2 der Kopfbedeckung 1 ist beispielsweise ein Klett-, Druckknopf- oder Klemmverschluss oder ist als elastisches Band ausgebildet.

In Fig. 3 ist der zweite Schritt des Faltvorgangs dargestellt, in welchem eine zweite Fläche 11 nach innen gefaltet wird. In Fig. 3 sind beide Klettflächen 111, 131 sichtbar, welche nach der Faltung aneinander anliegen. Eine der Klettflächen 111 liegt demnach in dieser Ausführungsform an einer der zweiten Klettfläche 131 gegenüberliegenden Seite.

Figur 4 zeigt das Schweißband 10 in einem an der Kopfbedeckung 1 angebrachten Zustand. Hierbei ist das Schweißband 10 schlauchförmig ausgebildet, wobei erfindungsgemäß der Ausdruck "schlauchförmig" auch einen flachen Schlauch einschließt, der im Wesentlichen nur zwei Flächen aufweist, nämlich eine im angebrachten Zustand innere Fläche und eine im angebrachten Zustand äußere Fläche. Ferner ist zu sehen, dass das Schweißband 10 den Verschluss 2 der Kopfbedeckung 1 in dem angebrachten Zustand zu mehr als 50 % verdeckt. Eine höhere Abdeckung als 50 % kann vorgesehen sein, um die Aufnahme von möglichst viel Schweiß durch eine größere Fläche des saugfähigen Materials bereitzustellen. So ist auch eine Abdeckung von beispielsweise mindestens 75 % denkbar.

Das Schweißband 10 kann ferner LEDs oder einen Schriftzug aufweisen, wie in Fig. 5 gezeigt. Hierbei ist zu sehen, dass die LEDs oder der Schriftzug vorzugsweise derart angeordnet sind, dass sie von außen sichtbar sind. Die Ausbildung des Schweißbandes 10 mit LEDs kann vorteilhaft beim Fahrradfahren oder dergleichen eingesetzt werden, wobei die LEDs verschiedenfarbig ansteuerbar sind, beispielsweise weiß in Fahrtrichtung nach vorne und rot in Fahrtrichtung nach hinten.

In den Figuren 6 und 7 ist eine weitere mögliche Ausführungsform des Schweißbands 10 dargestellt. Hierbei weist das Schweißband 10 kein Haltemittel 111, 131 auf, sondern ist auch in einem nicht angebrachten Zustand, d.h. immer, schlauchförmig.

Das Schweißband 10 wird zum Anbringen an der Kopfbedeckung 1 über einen geöffneten Verschluss 2 einer Kopfbedeckung 1 gestülpt. Ferner kann das Schweißband 10 nach der zweiten Ausführungsform alle weiteren, im Zusammenhang mit der ersten Ausführungsform diskutierten Merkmale aufweisen, welche nicht das Haltemittel 111, 131 betreffen.

Das schlauchförmige Schweißband 10 kann in der zweiten Ausführungsform vorteilhaft einstückig ausgebildet werden, um somit Kosten bei der Herstellung zu minimieren. Allerdings ist erfindungsgemäß denkbar, dass das schlauchförmige Schweißband 10 aus einem flächigen Element mit einer Längsnaht oder dergleichen hergestellt wird, wobei die Längsnaht oder dergleichen eine feste nicht trennbare Verbindung realisiert.

Ein weiterer Aspekt der Erfindung ist ein Schweißband 10 für eine Brille 3, wie in Fig. 8 dargestellt. Das Schweißband 10 kann dabei wie das voranstehend beschriebene Schweißband 10 für eine Kopfbedeckung 1 ausgebildet und nur in Form und Größe für ein Anbringen an einen Brillenbügel 31 angepasst sein.

Die hier gezeigten Ausführungsformen stellen nur Beispiele für die vorliegende Erfindung dar und dürfen daher nicht einschränkend verstanden werden. Alternative durch den Fachmann in Erwägung gezogene Ausführungsformen sind gleichermaßen vom Schutzbereich der vorliegenden Erfindung umfasst.

Die gegenwärtige Anmeldung betrifft noch folgende Gegenstände.

### Gegenstand 1.

Schweißband (10) für eine Kopfbedeckung (1),
wobei das Schweißband (10) einen saugfähigen Stoff aufweist, um mit dem saugfähigen Stoff Schweiß eines Trägers der Kopfbedeckung (1) aufzunehmen, wobei der saugfähige Stoff mindestens die in einem an der Kopfbedeckung (1) angebrachten Zustand nach innen gewandte Seite des Schweißbandes (10) abdeckt,
wobei das Schweißband (10) in einem an der Kopfbedeckung (1) angebrachten Zustand schlauchförmig ausgebildet ist, und
wobei das Schweißband (10) lösbar an der Kopfbedeckung (1) befestigt werden kann.

### Gegenstand 2.

Schweißband (10) nach Gegenstand 1, wobei das Schweißband (10) in einem an der Kopfbedeckung (1) nicht angebrachten Zustand flächig und faltbar ausgebildet ist und ein Haltemittel (111, 131) aufweist, um mittels des Haltemittels (111, 131) lösbar an der Kopfbedeckung (1) befestigt zu werden.

### Gegenstand 3.

Schweißband (10) nach Gegenstand 1 oder 2, wobei das Schweißband (10) mindestens zwei, insbesondere drei, Flächen (11, 12, 13) aufweist, wobei die Flächen (11, 12, 13) jeweils durch eine Falte (14) separiert sind, um eine Faltung der Flächen (11, 12, 13) um die jeweils zwischen den Flächen (11, 12, 13) liegende Falte (14) zu ermöglichen.

### Gegenstand 4.

Schweißband (10) nach Gegenstand 2 oder 3, wobei das Haltemittel (111, 131) als ein Klettverschluss in Form von wenigstens zwei in einem befestigten Zustand des Schweißbands (10) komplementären Klettflächen (111, 131) ausgebildet ist.

### Gegenstand 5.

Schweißband (10) nach einem oder mehreren der vorangehenden Gegenstände 2 bis 4, wobei das Haltemittel (111, 131) als ein Druckknopfverschluss in Form wenigstens eines Paares aus zwei in einem befestigten Zustand des Schweißbands (10) komplementären Druckknöpfen ausgebildet ist.

### Gegenstand 6.

Schweißband (10) nach einem oder mehreren der vorangehenden Gegenstände 2 bis 5, wobei das Haltemittel (111, 131) in Form von Wickelschlaufen ausgebildet ist.

### Gegenstand 7.

Schweißband (10) nach einem oder mehreren der vorangehenden Gegenstände 2 bis 6, wobei das Haltemittel (111, 131) als Reißverschluss ausgebildet ist.

### Gegenstand 8.

Schweißband (10) nach einem oder mehreren der vorangehenden Gegenstände 2 bis 7, wobei das Haltemittel (111, 131) als Magnetverschluss ausgebildet ist.

### Gegenstand 9.

Schweißband (10) nach Gegenstand 1, wobei das Schweißband (10) in einem an der Kopfbedeckung (1) nicht angebrachten Zustand schlauchförmig ist.

### Gegenstand 10.

Schweißband (10) nach einem oder mehreren der vorhergehenden Gegenstände, wobei der saugfähige Stoff Frotteeware ist.

### Gegenstand 11.

Schweißband (10) nach einem oder mehreren der vorhergehenden Gegenstände, wobei das Schweißband (10) elastisch ist.

### Gegenstand 12.

Schweißband (10) nach einem oder mehreren der vorangehenden Gegenstände, wobei das Schweißband (10) weiterhin Gummi, Silikon und/oder Latex einschließt.

### Gegenstand 13.

Schweißband (10) nach einem oder mehreren der vorangehenden Gegenstände, wobei das Schweißband (10) weiterhin Leuchtmittel einschließt, die vorzugsweise als LEDs ausgebildet sind und/oder wobei das Schweißband (10) einen Schriftzug einschließt.

### Gegenstand 14.

Schweißband (10) nach einem oder mehreren der vorangehenden Ansprüche, wobei das Schweißband (10) einen fluoreszierenden Stoff einschließt.

### Gegenstand 15.

Kombination aus einer Kopfbedeckung (1) und einem Schweißband (10) nach einem der vorhergehenden Gegenstände.

### Gegenstand 16.

Kombination nach Gegenstand 15, wobei eine Länge und eine Breite des Schweißbands (10) in einem an der Kopfbedeckung (1) angebrachten Zustand ausgebildet sind, um das Schweißband (10) an einem Verschluss (2) der Kopfbedeckung (1) zu befestigen und den Verschluss (2) in dem an der Kopfbedeckung (1) befestigten Zustand des Schweißbands (10) zu mindestens 50 % zu verdecken.

### Gegenstand 17.

Kombination nach Gegenstad 16, wobei der Verschluss (2) der Kopfbedeckung (1) als ein Druckknopf-, Klett- oder Klemmverschluss oder als elastisches Band ausgebildet ist.

### Gegenstand 18.

Kombination nach einem oder mehreren der vorangehenden Gegenstände 15 bis 17, wobei die Kopfbedeckung (1) als eine Baseballkappe ausgebildet ist.

### Gegenstand 19.

Schweißband (10) für einen Brillenbügel (31),
wobei das Schweißband (10) einen saugfähigen Stoff aufweist, um mit dem saugfähigen Stoff Schweiß eines Trägers der Brille (3) aufzunehmen, wobei der saugfähige Stoff mindestens die nach innen gewandte Seite des Schweißbandes (10) in einem an dem Brillenbügel (31) angebrachten Zustand abdeckt,
wobei das Schweißband (10) in einem an dem Brillenbügel (31) angebrachten Zustand schlauchförmig ausgebildet ist, und
wobei das Schweißband (10) lösbar an dem Brillenbügel (31) befestigt werden kann.

### Gegenstand 20.

Schweißband (10) nach Gegenstand 19, das weiterhin gemäß einem oder mehreren der Ansprüche 2 bis 14 ausgebildet ist, wobei das Schweißband (10) statt an der Kopfbedeckung (1) an dem Brillenbügel (31) befestigt werden kann.

### Gegenstand 21.

Kombination aus einem Schweißband (10) nach Gegenstand 19 oder 20 und einer Brille (3).

### Bezugszeichenliste

- 1: Kopfbedeckung
- 2: Verschluss
- 3: Brille

- 10: Schweißband
- 14: Falten

- 31: Brillenbügel
- 11, 12, 13: Flächen
- 111, 131: Haltemittel, Klettflächen

## Patentansprüche

1. Kombination aus einer Kopfbedeckung (1) und einem Schweißband (10),
wobei die Kopfbedeckung (1) einen in seinem hinteren Bereich angeordnete schlauchförmige Verschluss (2) aufweist,
wobei das Schweißband (10) einen saugfähigen Stoff aufweist, um mit dem saugfähigen Stoff Schweiß eines Trägers der Kopfbedeckung (1) aufzunehmen, wobei der saugfähige Stoff mindestens die in einem an der Kopfbedeckung (1) angebrachten Zustand nach innen gewandte Seite des Schweißbandes (10) abdeckt,
wobei das Schweißband (10) in einem an der Kopfbedeckung (1) angebrachten Zustand schlauchförmig ausgebildet ist, und
wobei das Schweißband (10) lösbar an dem schlauchförmigen Verschluss (2) der Kopfbedeckung (1) befestigt werden kann.

2. Kombination nach Anspruch 1, wobei das Schweißband (10) in einem an der Kopfbedeckung (1) nicht angebrachten Zustand flächig und faltbar ausgebildet ist und ein Haltemittel (111, 131) aufweist, um mittels des Haltemittels (111, 131) lösbar an dem schlauchförmigen Verschluss (2) der Kopfbedeckung (1) befestigt zu werden.

3. Kombination nach Anspruch 1 oder 2, wobei das Schweißband (10) mindestens zwei, insbesondere drei, Flächen (11, 12, 13) aufweist, wobei die Flächen (11, 12, 13) jeweils durch eine Falte (14) separiert sind, um eine Faltung der Flächen (11, 12, 13) um die jeweils zwischen den Flächen (11, 12, 13) liegende Falte (14) zu ermöglichen.

4. Kombination nach Anspruch 2 oder 3, wobei das Haltemittel (111, 131) als ein Klettverschluss in Form von wenigstens zwei in einem befestigten Zustand des Schweißbands (10) komplementären Klettflächen (111, 131) ausgebildet ist.

5. Kombination nach einem oder mehreren der vorangehenden Ansprüche 2 bis 4, wobei das Haltemittel (111, 131) als ein Druckknopfverschluss in Form wenigstens eines Paares aus zwei in einem befestigten Zustand des Schweißbands (10) komplementären Druckknöpfen ausgebildet ist.

6. Kombination nach einem oder mehreren der vorangehenden Ansprüche 2 bis 5, wobei das Haltemittel (111, 131) in Form von Wickelschlaufen ausgebildet ist.

7. Kombination nach einem oder mehreren der vorangehenden Ansprüche 2 bis 6, wobei das Haltemittel (111, 131) als Reißverschluss ausgebildet ist.

8. Kombination nach einem oder mehreren der vorangehenden Ansprüche 2 bis 7, wobei das Haltemittel (111, 131) als Magnetverschluss ausgebildet ist.

9. Kombination nach Anspruch 1, wobei das Schweißband (10) in einem an der Kopfbedeckung (1) nicht angebrachten Zustand schlauchförmig ist.

10. Kombination nach einem oder mehreren der vorhergehenden Ansprüche, wobei der saugfähige Stoff Frotteeware ist.

11. Kombination nach einem oder mehreren der vorhergehenden Ansprüche, wobei das Schweißband (10) elastisch ist; und/oder
wobei das Schweißband (10) weiterhin Gummi, Silikon und/oder Latex einschließt.

12. Kombination nach einem oder mehreren der vorangehenden Ansprüche, wobei das Schweißband (10) weiterhin Leuchtmittel einschließt, die vorzugsweise als LEDs ausgebildet sind und/oder wobei das Schweißband (10) einen Schriftzug einschließt; und/oder
wobei das Schweißband (10) einen fluoreszierenden Stoff einschließt.

13. Kombination nach einem der vorhergehenden Ansprüche, wobei eine Länge und eine Breite des Schweißbands (10) in einem an der Kopfbedeckung (1) angebrachten Zustand ausgebildet sind, um den Verschluss (2) in dem an der Kopfbedeckung (1) befestigten Zustand des Schweißbands (10) zu mindestens 50 % zu verdecken.

14. Kombination nach einem der vorhergehenden Ansprüche, wobei der Verschluss (2) der Kopfbedeckung (1) als ein Druckknopf-, Klett- oder Klemmverschluss oder als elastisches Band ausgebildet ist.

15. Kombination nach einem oder mehreren der vorangehenden, wobei die Kopfbedeckung (1) als eine Baseballkappe ausgebildet ist.
